# EUROPÄISCHE PATENTSCHRIFT

(11) **EP 1 072 731 B1**
(45) Veröffentlichungstag und Bekanntmachung des Hinweises auf die Patenterteilung: **26.01.2005**
(21) Anmeldenummer: 00113430.3
(22) Anmeldetag: 24.06.2000
(51) Int. Cl.: E04B 2/74, E06B 3/68

(54) **Verglasungsrahmen für Montagewände**
Glazing frame for partition walls
Cadre de vitrage pour cloisons

(30) Priorität: 27.07.1999 DE 29913128 U
(43) Veröffentlichungstag der Anmeldung: 31.01.2001
(73) Patentinhaber: Rheinhold & Mahla AG, 80992 München (DE)
(72) Erfinder: Micko, Manfred, 85386 Eching (DE); Willer, Helmut, 82024 Taufkirchen (DE)
(74) Vertreter: Rau, Manfred, Dr. Dipl.-Ing.

(56) Entgegenhaltungen:
- EP-A- 0 147 647
- FR-A- 1 252 901
- GB-A- 2 172 330
- US-A- 5 822 935

## Beschreibung

Die Erfindung betrifft einen Verglasungsrahmen nach dem Oberbegriff des Anspruches 1.

Die bekannten, gattungsgemäß vorausgesetzten Verglasungsrahmen sind in der Regel schwierig zu montieren, kostenintensiv und sehr klobig. Desweiteren müssen sie in der Regel vorgefertigt werden; dies hat zur Folge, daß eine Anpassung an die örtlichen Gegebenheiten nicht möglich ist. Insbesondere eine Verbindung des Verglasungsrahmens mit den vertikalen Ständern der Montagewände ist problematisch.

Ein gattungsgemäßer Verglasungsrahmen ist aus der FR 1 252 901 bekannt. Dieser Verglasungsrahmen weist eine Vielzahl von einzelnen Bauteilen auf und ist entsprechend aufwändig zu montieren.

Aus der DE 299 02 667 U1 ist ein Verglasungsrahmen mit zwei Glas-Halteleisten bekannt, wobei an einer der Glas-Halteleisten einstückig ein Abstandshalter angeformt ist. Bei der Montage dieses Verglasungsrahmens wird ein Endbereich dieses Abstandshalters, der in die andere der beiden Glas-Halteleisten hineinragt, mit Hilfe einer Mehrzahl von Gewindestiften verschraubt. Diese Verschraubung muss bei schon eingesetzten Glasscheiben erfolgen, was hinsichtlich einer Beschädigung der Glasscheiben kritisch ist.

Weitere Varianten von Verglasungsrahmen sind bekannt aus der US 5,822,935 A1.

Der Erfindung liegt die Aufgabe zugrunde, einen Verglasungsrahmen der gattungsgemäßen Art so auszugestalten, daß mit nur wenigen Teilen, die auf der Baustelle zugeschnitten werden können und wenigen Anpassungsarbeiten auf der Baustelle eine Montage möglich ist.

Die Aufgabe wird erfindungsgemäß durch die Merkmale im Kennzeichnungsteil des Anspruches 1 gelöst. Die Halter können auf der Baustelle am Ständer angebracht werden; es ist aber auch eine Vorfertigung der Ständer in der Werkstatt möglich. Die Glas-Halteleisten werden auf der Baustelle der Länge nach zugeschnitten. Die Glasscheibe wird eingesetzt und durch das Einrasten der mindestens einen Glas-Halteleiste befestigt.

Zahlreiche vorteilhafte Ausgestaltungen ergeben sich aus den Unteransprüchen.

Weitere Merkmale, Vorteile und Einzelheiten der Erfindung ergeben sich aus der nachfolgenden Beschreibung eines Ausführungsbeispieles anhand der Zeichnung. Es zeigt:
- Fig. 1: eine Ansicht auf einer Montagewand mit in deren oberem Bereich angeordneter Verglasung,
- Fig. 2: einen horizontalen Teil-Schnitt durch die Verglasung gemäß der Schnittlinie II-II in Fig. 1.,
- Fig. 3: einen vertikalen Teil-Schnitt durch die Verglasung und die Montagewand gemäß der Schnittlinie III-III in Fig. 1 und Fig. 4, und
- Fig. 4: einen vertikalen Teil-Schnitt durch die Verglasung und die Montagewand gemäß der Schnittlinie IV-IV in Fig. 1 und Fig. 2.

Fig. 1 zeigt eine in der Regel im Innen-Ausbau von Gebäuden, insbesondere Bürogebäuden, eingesetzte Montage-Wand 1, die eine Ständer- oder Rahmenkonstruktion und äußere Verblendungen 2, 3 aufweist, die im vorliegenden Fall - wie meistens - aus je zwei Gipskarton-Platten 4, 5, 6, 7 gebildet sind. Zwischen Verblendungen 2, 3 ist üblicherweise Isoliermaterial 8 angeordnet. Die Ständer- oder Rahmenkonstruktion weist vertikale, in der Regel aus Flacheisen gebildete Ständer 9 auf, die einerseits am Boden 10 und andererseits an der Decke 11, gegebenenfalls an Querstreben oder direkt, befestigt sein können. Zwischen der Oberseite 12 der Verblendungen 2, 3 und der Decke 11 sind Glasscheiben 13, 13' angeordnet.

Wie Fig. 2 in Verbindung mit Fig. 3 entnehmbar ist, sind am Ständer 9 im Bereich der Glasscheiben 13, 13' und seitlich gegenüber diesen nach außen versetzt Halter 14, 14' für Glas-Halteleisten 15, 15' vorgesehen. Bei diesen Haltern 14, 14' handelt es sich um Gewindestifte, die in Gewindebohrungen 16 im Ständer 9 geschraubt sind, so daß sie beidseitig über diesen vorstehen. Sie erstrecken sich hierbei parallel zur gemeinsamen Mittel-Längs-Ebene 17 der Glasscheiben 13, 13' und der Verblendungen 2, 3. Außerdem erstrecken sie sich quer zur Längsrichtung der Ständer 9, also horizontal. An ihren freien Enden sind die Halter 14, 14' jeweils mit Haltezapfen 18 versehen.

Die Glas-Halteleisten 15, 15' haben im wesentlichen im Querschnitt die Form eines geschlitzten Kastenprofils. Sie weisen in ihrem geschlitzten Bereich auf einander zu gerichtete Schenkel 19 auf, die an ihren freien auf einander zu gerichteten Enden klauenartig ausgebildet und mit einer längs laufenden Nut 20 versehen sind. Diese Nut 20 ist im Querschnitt dem Haltezapfen 18 angepaßt. Die Schenkel 19 sind auf ihrer Außenseite jeweils so ausgebildet, daß sie eine Dichtleiste 21 aufnehmen. Die identisch ausgebildeten Dichtleisten 21 weisen zur Glasscheibe 13 bzw. 13' hin gerichtete Dichtlippen 22 auf. Gegen ein Herausrutschen werden sie jeweils durch einen an dem Schenkel 19 ausgebildeten, zur Glasscheibe 13, 13' hin vorspringenden Haltesteg 23 gesichert, der in eine entsprechende nutförmige Ausnehmung 24 der jeweiligen Dichtleiste 21 eingreift.

Die Dichtleisten 21 bestehen in üblicher Weise aus Gummi oder einem geeigneten weichelastischen Kunststoff, sie sind endlos stranggepreßt. Die Glas-Halteleisten 15, 15' bestehen in der Regel aus Aluminium und sind ebenfalls endlos stranggepreßt. Alle Teile werden auf der Baustelle nur der Länge nach zugeschnitten. Aus Brandschutzgründen kann es zweckmäßig sein, in den Halteleisten 15, 15' Gipskarton-Streifen 25 vorzusehen, die bei Bränden als Kühlmittel dienen.

Auf der Oberseite 12 der Verblendungen 2, 3 der Montagewand 1 ist eine Halterung für die Glasscheiben 13, 13' vorgesehen, wie sie beispielsweise in dem DE 299 10 188 U1 beschrieben und dargestellt ist. Im Bereich der Oberseite 12 ist zwischen den Gipskarton-Platten 5, 6 eine Schiene 26 eingeklebt oder eingeschraubt, die gemeinsam mit den Platten 5, 6 eine ebene Stirnseite 27 bildet.

Auf der Stirnseite 27 ist eine sich über die volle Breite der Platten 5, 6 und der Schiene 26 erstreckende Trägerleiste 28 als Teil eines Verglasungsrahmens 29 angebracht, zu dem auch die geschilderte vertikale Halterung gehört. Die Trägerleiste 28 weist eine sehr dünne flache Grundplatte 30 auf, in deren Seitenbereichen von ihrer Oberseite nach oben vorspringende durchgehende, also leistenförmige Verriegelungsvorsprünge 31, 31' ausgebildet sind, die jeweils an ihren ebenfalls in Längsrichtung durchlaufenden Seiten Hinterschneidungen 32 aufweisen.

Zur Halterung der Glasscheiben 13, 13' auf der Oberseite 12 und an der insoweit nicht-dargestellten Decke 11 sind Glas-Halteleisten 33, 33' vorgesehen, die auf die Verriegelungsvorsprünge 31, 31' aufgerastet werden. Diese Halteleisten 33, 33' haben im wesentlichen im Querschnitt die Form eines geschlitzten Kastenprofils. Sie weisen äußere ebene, parallel zur Glasscheibe 13, 13' verlaufende Außenwände 34 auf, die mit einem nach innen vorspringenden Steg 35 versehen sind, der in die jeweils außenliegende Hinterschneidung 32 der Verriegelungsvorsprünge 31, 31' eingreifen kann. Sie weisen weiterhin eine außenliegende, also von der Trägerleiste 28 abgewandte, ebene, senkrecht zur Glasscheibe 13 bzw. 13' verlaufende Sichtseite 36 und eine wiederum zur Trägerleiste 28 hin gerichtete Innenwand 37 auf, die im Abstand von der Trägerleiste 28 endet. Von der Innenwand 37 erstreckt sich ein Verriegelungssteg 38 geneigt zur Trägerleiste 28 hin, der jeweils in die innere, der Glasscheibe 13 bzw. 13' zugewandte Hinterschneidung 32 der Verriegelungsvorsprünge 31, 31' eingreift. Im Nachbarbereich zwischen der Sichtseite 36 und der Innenwand 37 ist die Innenwand 37 derjeweiligen Halteleiste 33, 33' so ausgebildet, daß sie eine Dichtleiste 39 aufnimmt. Die Dichtleisten 39 weisen zur Glasscheibe 13, 13' hin gerichtete Dichtlippen 40 auf Gegen ein Herausrutschen werden sie jeweils durch einen an der Innenwand 37 ausgebildeten, zur Glasscheibe 13, 13' hin vorspringenden Haltesteg 41 gesichert, der in eine entsprechende nutförmige Ausnehmung 42 der jeweiligen Dichtleiste 40 eingreift. Die obigen Ausführungen zur Herstellung der Dichtleisten 21 und Glas-Halteleisten 15, 15' gelten auch für die Dichtleisten 39 und die Glas-Halteleisten 33, 33'. Im übrigen können auch in diesen Halteleisten 33, 33' aus Brandschutzgründen Gipskarton-Streifen 43 angeordnet sein.

Das Einsetzen von Glasscheiben 13, 13' geht wie folgt vor sich:

Zuerst werden auf einer Seite, beispielsweise der der Verblendung 2 zugeordneten Seite die Glas-Halteleisten 33, auf die entsprechenden Verriegelungsvorsprünge 31 aufgerastet. In gleicher Weise werden die vertikalen Glas-Halteleisten 15 auf die Haltezapfen 18 der Halter 14 aufgerastet und zwar unter entsprechender elastischer Aufweitung der jeweiligen Glas-Halteleiste 15 bzw. 33. Die entsprechenden Dichtleisten 21 bzw. 39 sind bereits montiert. Dann werden Klötze 44 auf die Grundplatte 30 der Trägerleiste 28 gelegt und dann jeweils eine Scheibe 13 bzw. 13' auf diese Klötze 44 aufgesetzt und gegen den bereits montierten Teil des Verglasungsrahmens 29 gesetzt. Anschließend werden die Glas-Halteleisten 33' mit Dichtleisten 39 auf die Verriegelungsvorsprünge 31' aufgerastet. Entsprechendes geschieht mit der mit zwei Dichtleisten 21 versehenen Glas-Halteleiste 15', die ebenfalls unter elastischer Aufweitung auf die Halter 14' aufgerastet wird.

## Patentansprüche

1. Verglasungsrahmen (29) für mit mindestens einem vertikalen Ständer (9) versehene Montagewände (1), mit zwei den Randbereich einer Glasscheibe 13, 13') zwischen sich aufnehmenden Glas-Halteleisten (15, 15') und mindestens zwei Haltern (14, 14'), wobei
- am Ständer (9) mindestens auf einer Seite der Glasscheibe (13, 13') im vertikalen Abstand übereinander die mindestens zwei Halter (14, 14') anordbar sind,
- mindestens eine der Glas-Halteleisten (15, 15') nach Art eines geschlitzten Kastenprofils ausgebildet und derart vorgesehen ist, daß sie mit den übereinander angeordneten Haltern (14, 14') elastisch verriegelbar ist,
- die Halter (14, 14') beidseitig über den Ständer (9) vorstehen,
- beidseitig des Ständers (9) je eine Glasscheibe (13, 13') anordbar ist, **dadurch gekennzeichnet, daß**
- die mindestens eine Glas-Halteleiste (15, 15') beide Glasscheiben (13, 13') übergreift,
- die Halter (14, 14') als Gewindestifte ausgebildet sind, die in jeweils eine Gewindebohrung (16) des Ständers (9) Schraubben sind,
- die Halter (14, 14') an mindestens einem freien Ende einen Haltezapfen (18) zur Aufnahme der Glas-Halteleiste (15, 15') aufweisen.

2. Verglasungsrahmen (29) nach Anspruch 1, **dadurch gekennzeichnet, daß** die Glas-Halteleiste (15, 15') in ihrem geschlitzten Bereich zwei auf einander zu gerichtete Schenkel (19) zur Befestigung an dem Halter (14, 14') aufweist.

3. Verglasungsrahmen (29) nach Anspruch 2, **dadurch gekennzeichnet,**
**daß** die Schenkel (19) mit einer Nut (20) zur Aufnahme der Halter (14, 14') versehen sind.

4. Verglasungsrahmen (29) nach einem der Ansprüche 1 bis 3, **dadurch gekennzeichnet,**
**daß** die Glas-Halteleiste (15, 15') elastisch aufweitbar ist.

5. Verglasungsrahmen (29) nach einem der Ansprüche 1 bis 4, **dadurch gekennzeichnet,**
**daß** an einer der Glasscheibe (13, 13') zugewandt anzuordnenden Innenwand (37) der Glas-Halteleiste (15, 15') eine gegen die Glasscheibe (13, 13') anzulegende Dichtleiste (39) angeordnet ist, die gegen Verschiebungen in der Ebene der Glasscheibe (13, 13') gesichert ist.

6. Verglasungsrahmen (29) nach Anspruch 5, **dadurch gekennzeichnet, daß** an der Innenwand (37) ein sich in Längsrichtung der Glas-Halteleiste (15, 15') erstreckender Haltesteg (41) ausgebildet ist, der in eine angepaßte Ausnehmung (42) der Dichtleiste (39) eingreift.

7. Verglasungsrahmen (29) nach einem der Ansprüche 1 bis 6, **dadurch gekennzeichnet,**
**daß** beiderseits der Glasscheibe (13, 13') Halter (14, 14') und Glas-Halteleisten (15, 15') vorgesehen sind.

8. Verglasungsrahmen (29) nach einem der Ansprüche 1 bis 7, **dadurch gekennzeichnet,**
**daß** die mindestens eine Glas-Halteleiste (15, 15') durch ein endlos stranggepreßtes Profil gebildet ist.

9. Verglasungsrahmen (29) nach einem der Ansprüche 1 bis 8, **dadurch gekennzeichnet,**
**daß** in der mindestens einen Glas-Halteleiste (15, 15') ein Streifen (43) aus Gips oder Gips-Karton angeordnet ist.

10. Verglasungsrahmen (29) nach einem der Ansprüche 1 bis 9, **dadurch gekennzeichnet,**
**daß** der mindestens eine Ständer (9) durch ein Flacheisen gebildet ist.

## Claims

1. A glazing frame (29) for prefabricated walls (1) which are provided with at least one vertical stay (9), comprising two pane-fixing bars (15, 15') which hold between them the edge portion of a glass pane (13, 13'), and at least two holders (14, 14');
- the at least two holders (14, 14') being disposable on the stay (9) on at least one side of the glass pane (13, 13') one on top of the other at a vertical distance from each other;
- at least one of the pane-fixing bars (15, 15') being formed in the way of a slotted box section and provided such that it can flexibly snap-engage with the superposed holders (14, 14');
- the holders (14, 14') projecting on either side of the stay (9);
- a glass pane (13, 13') being disposable on either side of the stay (9); **characterized**
- **in that** the at least one pane-fixing bar (15, 15') encompasses both glass panes (13, 13');
- **in that** the holders (14, 14') are threaded pins which can be screwed into a respective threaded hole (16) of the stay (9);
- **in that** the holders ( 14, 14'), on at least one free end, have a retaining pin (18) for location of the pane-fixing bar (15, 15').

2. A glazing frame (29) according to claim 1, **characterized in that** the pane-fixing bar (15, 15'), in the slotted area, comprises two legs (19) which are directed towards each other for attachment to the holder (14, 14').

3. A glazing frame (29) according to claim 2, **characterized in that** the legs (19) are provided with a groove (20) for location of the holders (14, 14').

4. A glazing frame (29) according to one of claims 1 to 3, **characterized in that** the pane-fixing bar (15, 15') is flexibly expandable.

5. A glazing frame (29) according to one of claims 1 to 4, **characterized in that** a seal (39) for placement against the glass pane (13, 13') is disposed on an inside wall (37), turned towards the glass pane (13, 13'), of the pane-fixing bar (15, 15'), the seal (39) being safeguarded against displacement on the level of the glass pane (13, 13').

6. A glazing frame (29) according to claim 5, **characterized in that** a retaining rib (41) is formed on the inside wall (37), extending in the longitudinal direction of the pane-fixing bar (15, 15') and engaging with an adapted recess (42) of the seal (39).

7. A glazing frame (29) according to one of claims 1 to 6, **characterized in that** holders (14, 14') and pane-fixing bars (15, 15') are provided on both sides of the glass pane (13, 13').

8. A glazing frame (29) according to one of claims 1 to 7, **characterized in that** the at least one pane-fixing bar (15, 15') is a continuously extruded section.

9. A glazing frame (29) according to one of claims 1 to 8, **characterized in that** a stripe (43) of plaster or plaster board is disposed in the at least one pane-fixing bar (15, 15').

10. A glazing frame (29) according to one of claims 1 to 9, **characterized in that** the at least one stay (9) is formed by flat steel.

## Revendications

1. Support de vitre (29) pour des parois préfabriquées (1) pourvues d'au moins un montant (9) vertical, comportant deux barres de support de vitre (15, 15') qui logent entre eux le bord d'une vitre (13, 13') et au moins deux dispositifs de serrage (14, 14'),
- les au moins deux dispositifs de serrage (14, 14') étant aménageables sur le montant (9) au moins d'un côté de la vitre (13, 13') l'un au-dessus de l'autre à espacement vertical,
- au moins une des barres de support de vitre (15, 15') étant formée de la façon d'un profilé fendu en caisson et prévue de telle sorte que la au moins une des barres de support de vitre (15, 15') et les dispositifs de serrage (14, 14') superposés sont flexiblement verrouillables réciproquement,
- les dispositifs de serrage (14, 14') faisant saillie des deux côtés du montant (9),
- une vitre (13, 13') étant aménageable des deux côtés du montant (9), **caractérisé**
- **en ce que** la au moins une barre de support de vitre (15, 15') chevauche les deux vitres (13, 13'),
- **en ce que** les dispositifs de serrage (14, 14') sont formés en vis sans tête qui sont vissés dans un trou de forage (16) du montant (9),
- au moins une extrémité libre des dispositifs de serrage (14, 14') comportant une cheville (18) pour recevoir la barre de support de vitre (15, 15').

2. Support de vitre (29) selon la revendication 1, **caractérisé en ce que** la barre de support de vitre (15, 15') comporte, dans le domaine fendu, deux ailes (19) qui se dirigent l'une vers l'autre pour montage sur le dispositif de serrage (14, 14').

3. Support de vitre (29) selon la revendication 2, **caractérisé en ce que** les ailes (19) sont pourvues d'une rainure (20) pour recevoir les dispositifs de serrage (14, 14').

4. Support de vitre selon l'une quelconque des revendications 1 à 3, **caractérisé en ce que** la barre de support de vitre (15, 15') est flexiblement expansible.

5. Support de vitre (29) selon l'une quelconque des revendications 1 à 4, **caractérisé en ce qu**'un joint d'étanchéité (39), qui est à placer contre la vitre (13, 13') et qui est protégé contre des déplacements au niveau de la vitre (13, 13'), est aménagé sur un côté intérieur (37) de la barre de support de vitre (15, 15'), côté qui est à placer en face de la vitre (13, 13').

6. Support de vitre (29) selon la revendication 5, **caractérisé en ce qu**'une nervure de retenue (41) est prévue sur le côté intérieur (37), nervure qui s'étend en sens longitudinal de la barre de support de vitre ( 15, 15') et qui engrène un creux (42) adapté du joint d'étanchéité (39).

7. Support de vitre (29) selon l'une quelconque des revendications 1 à 6, **caractérisé en ce que** des dispositifs de serrage (14, 14') et des barres de support de vitre (15, 15') sont prévus des deux côtés de la vitre (13, 13').

8. Support de vitre (29) selon l'une quelconque des revendications 1 à 7, **caractérisé en ce que** la au moins une barre de support de vitre (15, 15') est un profilé continu extrudé.

9. Support de vitre (29) selon l'une quelconque des revendications 1 à 8, **caractérisé en ce qu**'une bande (43) en plâtre ou en placoplâtre est aménagée dans la au moins une barre de support de vitre (15, 15').

10. Support de vitre (29) selon l'une quelconque des revendications 1 à 9, **caractérisé en ce que** le montant (9), au nombre d'au moins un, est formé en aciers plats.
